# EUROPÄISCHE PATENTSCHRIFT

(11) **EP 2 170 537 B1**
(45) Veröffentlichungstag und Bekanntmachung des Hinweises auf die Patenterteilung: **10.11.2010**
(21) Anmeldenummer: 08785118.4
(22) Anmeldetag: 25.07.2008
(51) Int. Cl.: B21D 5/08

(54) **FLEXIBLER NIEDERHALTER FÜR EINE PROFILIERANLAGE ZUM FLEXIBLEN WALZPROFILIEREN VON KALT- ODER WARMPROFILEN MIT VERÄNDERLICHEM QUERSCHNITT**
FLEXIBLE RETAINING DEVICE FOR A PROFILING INSTALLATION FOR THE FLEXIBLE ROLL-PROFILING OF COLD OR HOT PROFILES WITH A VARIABLE CROSS SECTION
SERRE-FLAN FLEXIBLE POUR INSTALLATION DE PROFILAGE DESTINÉE AU PROFILAGE FLEXIBLE A GALETS DE PROFILÉS À FROID OU À CHAUD DE SECTION VARIABLE

(30) Priorität: 25.07.2007 DE 102007034708
(43) Veröffentlichungstag der Anmeldung: 07.04.2010
(73) Patentinhaber: Data M Sheet Metal Solutions GmbH, 83636 Valley/Oberlaindern (DE)
(72) Erfinder: FREITAG, Stefan, 82054 Sauerlach (DE); SEDLMAIER, Albert, 83714 Miesbach (DE); ABEE, André, 83626 Valley (DE)
(74) Vertreter: Farago, Peter Andreas
(86) Internationale Anmeldenummer: PCT/EP2008/006167
(87) Internationale Veröffentlichungsnummer: WO 2009/013017

(56) Entgegenhaltungen:
- EP-A- 1 640 084
- DE-A1- 10 011 755
- DE-A1-102004 040 257
- US-A- 2 288 119
- US-A- 2 929 626
- US-A- 3 684 145

## Beschreibung

Die Erfindung betrifft eine Profilieranlage zum Walzprofilieren von Kalt- oder Warmprofilen mit veränderlichem Querschnitt sowie ein dazugehöriges Verfahren.

### Stand der Technik

Beim Walzprofilieren geben paarweise zusammen wirkende Walzen ein Profil vor, in dessen Form ein umzuformendes Blech gebracht wird. Im Allgemeinen erfolgt die Umformung des Bleches in mehreren Stufen mit mehreren Walzenpaaren bzw. Walzengerüsten. Der stufenweise Umformungsgrad des Bleches wird derart gewählt, dass das Blech nicht unerwünscht beansprucht und verformt wird.

Eine Vorrichtung zur Erzeugung von profilierten Blechen mit veränderlichem Querschnitt ist aus der DE 100 11 755 A1 bekannt. Darin ist ein Konzept offenbart, das neben der bislang beim Profilieren bekannten Verstellmöglichkeit quer zur Profilierrichtung zusätzlich eine Drehbewegung um die vertikale Achse ermöglicht. Dieses Konzept soll die Nachteile derjenigen Funktionsprinzipien beheben, bei denen eine Werkzeugbewegung, bei der die Walzen während der gesamten Profilierung tangential am Blech anliegen, nicht möglich ist. Durch die nicht ausschliesslich quer zur Profilrichtung erfolgende Verstellung der Walzen sollen eine einwandfreie Umformung erzielt und ungünstige Verformungen am Blech beseitigt werden.

Eine ähnliche Vorrichtung zur Erzeugung von profilierten Blechen mit veränderlichem Querschnitt ist aus der DE 10 2004 040 257 A1 bekannt. Die Vorrichtung verfügt über eine zusätzliche Wälze und ein Stützelement, wobei die Rollen und Stützelemente des Walzengerüstes sicherstellen sollen, dass keine unzulässigen Verformungen am Blech auftreten.

Trotz dieser Vorkehrungen zur Erzielung einer einwandfreien Umformung kommt es vor, dass unerwünschte Verformungen am Boden des zu profilierenden Bleches auftreten und zu Abweichungen von der Ideallinie des Bodens führen. Diese unerwünschten Verformungen haben zur Folge, dass eine kontinuierlich definierte und kontrollierte Höhe des Bodens nicht erzielt werden kann. Dadurch kommt es zu Abweichungen von der Ideallinie des Bodens, die zu inakzeptablen Schwankungen bei den Produkten führen.

### Aufgabenstellung

Die Aufgabe der vorliegenden Erfindung besteht darin, die oben erwähnten Nachteile des Standes der Technik hinsichtlich der unerwünschten Verformungen beim flexiblen Profilieren zu unterbinden und ein umgeformtes Produkt mit kontinuierlich definierter und kontrollierter Höhe des Bodens bereitzustellen. Diese Aufgabe wird durch eine Profilieranlage zum Walzprofilieren von Kalt-oder Warmprofilen mit veränderlichem Querschnitt sowie einem dazugehörigen Verfahren gemäß Anspruch 1 bzw. Anspruch 9 gelöst.

Vorteilhafte Weiterbildungen der Erfindung sind in den anhängigen Ansprüchen gegeben.

### Kurze Beschreibung der Zeichnungen

Fig. 1. zeigt eine Seitenansicht eines flexiblen Niederhalters.
Fig. 2 zeigt eine perspektivische Ansicht einer oberen Anordnung des flexiblen Niederhalters der Fig. 1. mit einer verstellbaren oberen Klemmbacke 2a mit einem anpassbaren Klemmschuh 2b.
Fig. 3 zeigt eine perspektivische Ansicht einer Profilieranlage mit einem flexiblen Niederhalter gemäß der vorliegenden Erfindung.

### Detaillierte Beschreibung der bevorzugten Ausführungsformen

Die Fig. 1 zeigt einer Profilieranlage mit einem flexiblen Niederhalter 1 der vorliegenden Erfindung. Der Niederhalter 1 schliesst eine obere Anordnung 2 und eine untere Anordnung 3 ein, die ein zu profilierendes Blech 5 zwischen sich klemmen. Die beiden Anordnungen 2, 3 sind über eine obere Führung 2d und eine untere Führung 3d in einem Rahmen 4 beweglich angebracht.

In einer Ausführungsform schliesst die obere Anordnung 2 eine Halterung 2c und eine verstellbare obere Klemmbacke 2a mit einem anpassbaren Klemmschuh 2b ein. Die untere Anordnung 3 schliesst eine Halterung 3c und eine verstellbare untere Klemmbacke 3a ein. Die Führungen 2d, 3d können als eine Schienenführung ausgestaltet sein. Und in einer anderen Ausführungsform können die Führungen 2d, 3d als eine Walzenführung ausgestaltet sein. Und in einer weiteren Ausführungsform können die Führungen 2d, 3d als Schwalbenschwanzführungen, Prismenführungen, Schmalführungen oder zylindrische Führungen ausgestaltet sein. Die Ausgestaltung der oberen Führung 2d kann dabei von der der unteren Führung 3d verschieden sein. Obwohl nicht gezeigt, kann analog zum oberen Klemmschuh auch ein unterer Klemmschuh vorgesehen sein, der funktionell wie der obere Klemmschuh angepasst werden kann.

Die verstellbare obere Klemmbacke 2a kann vorteilhaft über eine hydraulische Hebelkraft in einer zum Blechvorschub senkrechten Richtung auf das zu profilierende Blech 5 und gegen die untere Klemmbacke 3a gepresst werden. In einer anderen Ausführungsform wird nur die Klemmbacke 2a über eine pneumatische oder eine elektromagnetische Hebelkraft gegen das Blech gepresst, wobei die untere Klemmbacke 3a durch eine Schraube auf eine vorgegebene Höhe einstellbar ist.

In einer Ausführungsform klemmen die Anordnungen 2, 3 des flexiblen Niederhalters 1 das Blech beidseitig von oben und von unten. In einer anderen Ausführungsform klemmen die Anordnungen 2, 3 das Blech umgreifend an einem oder beiden Schenkeln 5a, 5b.

In einer Ausführungsform werden die Anordnungen 2, 3 des flexiblen Niederhalters 1 in dem Rahmen 4 auf den Führungen 2d, 3d mit dem Blechvorschub passiv, d. h. ohne einen eigenen Antrieb über Motoren, mitgezogen. Dadurch werden während dem Profiliervorgang keine zusätzlichen Kräfte in das Blech eingeleitet, so dass eine 100%-ige Übereinstimmung mit dem Blechvorschub gewährleistet wird. In einer anderen Ausführungsform werden die Anordnungen 2, 3 in dem Rahmen 4 auf den Führungen 2d, 3d in Richtung des Blechvorschubs aktiv, d. h. mit einem eigenen Antrieb über Motoren, angetrieben. Allerdings ist bei dieser aktiven Mitführung der Anordnungen 2, 3 eine Synchronisation mit dem Blechvorschub erforderlich. Auch sind Kombinationen von aktiven und passiven Führungen erfindungsgemäß beabsichtigt.

Die Fig. 2 zeigt eine obere Anordnung 2 mit einer verstellbaren oberen Klemmbacke 2a mit einem anpassbaren Klemmschuh 2b der vorliegenden Erfindung.

Erfindungsgemäß werden Mittel verwendet, um den Klemmschuh 2b während des Profiliervorgangs in der Vorschubsebene (Ebene xz) oder senkrecht zur Vorschubsebene (y-Richtung) anzupassen. Diese Mittel passen den Klemmschuh 2b in der Breite, Höhe, Form oder Position an das Profil des Bleches an, da bei dreidimensionalen Querschnitten, d. h. mit höhenveränderlichem Boden, die Anordnung 2 dem Boden des Profils folgen und sich in der Höhe und Neigung anpassen muss. Falls das Blech an verschiedenen Seiten in Bezug auf den Boden gebogen wird, wäre denkbar, dass diese Mittel an den entsprechenden Seiten des Bodens wirken. Durch diese Anpassung wird eine Kollision mit den Schenkeln 5a, 5b vermieden und das Blech keinen unerwünschten Verformungen ausgesetzt.

Die Fig. 3 zeigt eine Profilieranlage mit einem flexiblen Niederhalter 1 gemäß der vorliegenden Erfindung. Ein Verfahren zum Profilieren eines Bleches 5 unter Verwendung der Profilieranlage mit dem flexiblen Niederhalter 1 schliesst die nachfolgend beschriebenen Schritte ein. In der Fig. 3 wird nur ein Walzengerüst dargestellt, aber für den Fachmann ist es ohne weiteres verständlich, dass stromaufwärts und stromabwärts von dem Walzengerüst weitere Walzengerüste vorhanden sind, die Teil der Profilieranlage sind.

In dem Schritt 1 wird das zu profilierende Blech 5 geklemmt. Dazu pressen die beiden Anordnungen 2, 3 aus einer Ausgangsposition (Ruhelage) heraus an einer definierten Stelle das Profil des Bleches. Diese vorbestimmte Stelle wird im Voraus abhängig von der Art der Verformung und des verwendeten Blechmaterials sowie der Geometrie der Walzanlage bestimmt. Das Blech wird dabei beidseitig von oben und von unten geklemmt. Alternativ dazu kann das Blech umgreifend an einem oder beiden Schenkeln 5a, 5b geklemmt werden. Bei dem Klemmen des Bleches ist darauf zu achten, dass die Presskraft größer als die Verformungskraft der Klemmstelle ist. Ferner müssen sämtliche Freiheitsgrade bis auf den Freiheitsgrad der Profilierrichtung unterbunden werden, so dass keine Relativbewegung zwischen Blech und Niederhalter möglich ist. Dadurch können unerwünschte Verformungen des Bleches ausgeschlossen und eine kontinuierlich definierte und kontrollierte Höhe des Bodens erzielt werden.

In dem Schritt 2 wird das geklemmte Blech 5 während der Profilierung unter linearem Mitführen der Anordnungen 2, 3 in Profilrichtung geführt. Dadurch bewegen sich die Anordnungen 2, 3 mit dem zu profilierenden Blech 5 als eine Einheit mit. Die Anordnungen 2, 3 können dabei mit dem Blechvorschub passiv mitgezogen werden. Die Einleitung von zusätzlichen Kräften in das Blech wird vermieden und eine 100%-ige Übereinstimmung mit dem Blechvorschub gewährleistet. Alternativ dazu können die Anordnungen 2, 3 in Richtung des Blechvorschubs aktiv über Motoren angetrieben werden. Bei dieser Mitführung der Anordnungen 2, 3 ist jedoch eine Synchronisation mit dem Blechvorschub erforderlich: Hierdurch können ebenfalls unerwünschte Verformungen des Bleches ausgeschlossen und eine kontinuierlich definierte und kontrollierte Höhe des Bodens erzielt werden.

In diesem Schritt 2 ist es ferner bevorzugt, dass die Anordnungen 2, 3 unter Klemmung des Bleches möglichst nahe an die formenden Rollen 6 herangeführt werden, um einen möglichst langen Führungsweg des Bleches und eine möglichst lange Kontaktzeit mit dem Blech zu haben.

Außerdem ist es in diesem Schritt 2 bei dreidimensionalen Querschnitten, also mit höhenveränderlichem Boden, ferner bevorzugt, dass der Klemmschuh 2b während des Profiliervorgangs in der Breite, Höhe, Form oder Position an das Profil des Bleches 5 angepasst werden kann. Hierdurch wird eine Kollision mit den Schenkeln 5a, 5b vermieden. Die Anordnung 2 kann somit dem Boden des Profils folgen und sich in der Höhe und Neigung anpassen. Dadurch können ebenfalls unerwünschte Verformungen des Bleches ausgeschlossen und eine kontinuierlich definierte und kontrollierte Höhe des Bodens erzielt werden.

In dem Schritt 3 wird die Klemmung der mitgeführten Anordnungen 2, 3 gelöst, wenn die geklemmte Stelle das nächste Walzengerüst 7 erreicht.

In dem Schritt 4 werden die Anordnungen 2, 3 in die Ausgangsposition (Ruhelage) zurück gebracht. Danach können die Schritte 1-4 erneut durchgeführt werden.

Mit der vorstehend beschriebene Profilieranlage mit dem Niederhalter 1 der vorliegenden Erfindung, sowie dem erfindungsgemäßen Verfahren können Bleche profiliert werden, die die erwähnten Nachteile des Standes der Technik nicht aufweisen. Diese Bleche können bei gleich bleibender Qualität aufgrund einer kontinuierlich definierten und kontrollierten Höhe des Bodens beispielsweise in der Automobilindustrie hergestellt werden, wobei die Einsatzmöglichkeiten nicht auf dieses Gebiet beschränkt sind.

Wenn in irgendeinem der Ansprüche erwähnte technische Merkmale mit einem Bezugszeichen versehen sind, wurden diese Bezugszeichen lediglich eingeschlossen, um die Verständlichkeit der Ansprüche zu erhöhen. Entsprechend haben diese Bezugszeichen keine einschränkende Auswirkung auf den Schutzumfang eines jeden Elements, das exemplarisch durch solche Bezugszeichen bezeichnet wird.

### Bezugszeichenliste

- 1: flexibler Niederhalter
- 2: obere Anordnung
- 2a: verstellbare obere Klemmbacke
- 2b: anpassbarer Klemmschuh
- 2c: Halterung
- 2d: obere Führung
- 3: untere Anordnung
- 3a: verstellbare untere Klemmbacke
- 3c: Halterung
- 3d: untere Führung
- 4: Rahmen
- 5: zu profilierendes Blech
- 5a: Schenkel
- 5b: Schenkel
- 6: formende Rollen
- 7: Walzengerüst

## Patentansprüche

1. Profilieranlage zum Walzprofilieren von Kalt-oder Warmprofilen mit veränderlichen Querschnitt mit einem flexiblen Niederhalter (1) zum Klemmen eines zu profilierenden Bleches (5), der eine obere Anordnung (2) und eine untere Anordnung (3) umfasst, die in einem Rahmen (4) angebracht sind, das Blech (5) an einer definierten Stelle klemmen und in einem Freiheitsgrad beweglich sind, wobei
der flexible Niederhalter (1) vor oder hinter einem Walzengerüst (7) der Profilieranlage angeordnet ist, wobei die beiden Anordnungen (2, 3) in dem Rahmen (4) über eine obere Führung (2d) und eine untere Führung (3d) derart beweglich angebracht sind, dass sie sich synchron mit dem Blechvorschub bewegen, um sämtliche Freiheitsgrade bis auf den Freiheitsgrad der Profilierrichtung zu unterbinden.

2. Profilieranlage gemäß Anspruch 1, wobei
die obere Anordnung (2) eine Halterung (2c) und eine verstellbare obere Klemmbacke (2a) mit einem anpassbaren Klemmschuh (2b); und
die untere Anordnung (3) eine Halterung (3c) und eine verstellbare untere Klemmbacke (3a) umfasst.

3. Profilieranlage gemäß Anspruch 1 oder 2, wobei die Führungen (2d, 3d) eine Schienenführung, Walzenführung, Schwalbenschwanzführung, Prismenführung, Schmalführung oder eine zylindrische Führung umfassen.

4. Profilieranlage gemäß Anspruch 2 oder 3, wobei die verstellbare obere Klemmbacke (2a) über hydraulische, pneumatische oder elektromagnetische Hebekraft in einer zum Blechvorschub senkrechten Richtung auf das zu profilierende Blech (5) und gegen die untere Klemmbacke (3a) gepresst wird.

5. Profilieranlage gemäß einem der vorhergehenden Ansprüche 1-4, wobei die Anordnungen (2, 3) das Blech beidseitig von oben und vor unten klemmen.

6. Profilieranlage gemäß einem der vorhergehenden Ansprüche 1-4, wobei die Anordnungen (2, 3) das Blech umgreifend an einem oder beiden Schenkeln (5a, 5b) klemmen.

7. Profilieranlage gemäß einem der vorhergehenden Ansprüche 1-6, wobei die Anordnungen (2, 3) in dem Rahmen (4) mit dem Blechvorschub passiv mitgezogen werden; oder
wobei die Anordnungen (2, 3) in dem Rahmen (4) in Richtung des Blechvorschubs aktiv angetrieben werden.

8. Profilieranlage gemäß einem der vorhergehenden Ansprüche 1-7, der weiterhin Mittel umfasst, um den Klemmschuh (2b) während des Profiliervorgangs in der Breite, Höhe, Form oder Position an das Profil des Bleches anzupassen.

9. Verfahren zum Profilieren eines Bleches (5) unter Verwendung der Profilieranlage gemäß Anspruch 1, wobei das Verfahren die folgenden Schritte umfasst:
(1) Klemmen des Bleches, indem die beiden Anordnungen (2, 3) aus einer Ausgangsposition oder Ruhelage heraus an einer definierten Stelle das Profil des Bleches pressen, wobei die Presskraft größer als die Verformungskraft der Klemmstelle ist und sämtliche Freiheitsgrade bis auf den Freiheitsgrad der Profilierrichtung unterbunden werden, so dass eine Relativbewegung zwischen Blech und Niederhalter verhindert wird;
(2) Führen des geklemmten Bleches während der Profilierung unter linearem Mitführen der Anordnungen (2, 3) in Profilrichtung, damit sie sich mit dem zu profilierenden Blech als Einheit mit bewegen;
(3) Lösen der Klemmung der mitgeführten Anordnungen (2, 3), wenn die geklemmte Stelle ein nächstes Walzengerüst (7) erreicht; und
(4) Zurückbringen der Anordnungen (2, 3) in die Ausgangsposition oder Ruhelage.

10. Verfahren gemäß Anspruch 9, wobei in dem Schritt des Führens des Bleches (Schritt 2) die Anordnungen (2, 3) unter Klemmung des Bleches möglichst nahe an die formenden Rollen 6 herangeführt werden.

11. Verfahren gemäß Anspruch 9 oder 10, wobei in dem Schritt des Klemmens des Bleches (Schritt 1) das Blech beidseitig von oben und von unten geklemmt wird.

12. Verfahren gemäß Anspruch 9 oder 10, wobei in dem Schritt des Klemmens des Bleches (Schritt 1) das Blech umgreifend an einem oder beiden Schenkeln (5a, 5b) geklemmt wird.

13. Verfahren gemäß einem der vorhergehenden Ansprüche 9-12, wobei in dem Schritt des Mitführens der Anordnungen (2, 3) (Schritt 2) die Anordnungen (2, 3) passiv mitgezogen werden; oder
wobei in dem Schritt des Mitführens der Anordnungen (2, 3) (Schritt 2) die Anordnungen (2, 3) in Richtung des Blechvorschubs aktiv angetrieben werden.

14. Verfahren gemäß einem der vorhergehenden Ansprüche 9-13, wobei der Klemmschuh (2b) während des Profiliervorgangs in der Breite, Höhe, Form oder Position an das Profil des Bleches angepasst werden kann.

## Claims

1. Profiling installation for the roll-profiling of cold or hot profiles with variable cross sections, having a flexible retaining device (1) for clamping a metal sheet (5) to be profiled, comprising an upper assembly (2) and a lower assembly (3), which are arranged in a frame (4), clamp the metal sheet (5) in a defined position and are movable in a degree of freedom, wherein
the flexible retaining device (1) is arranged before and behind a rolling stand (7) of the profiling installation, the two assemblies (2, 3) being arranged movably within the frame (4) via an upper guide (2d) and a lower guide (3d) in such a way that they move synchronously with the sheet-metal feed so as to block all degrees of freedom excepting the degree of freedom of the profiling direction.

2. Profiling installation according to Claim 1, wherein the upper assembly (2) comprises a holder (2c) and an adjustable upper clamping jaw (2a) with an adaptable clamping shoe (2b); and
the lower assembly (3) comprises a holder (3c) and an adjustable lower clamping jaw (3a).

3. Profiling installation according to Claim 1 or 2, the guides (2d, 3d) comprising a rail guide, roller guide, dovetail guide, prismatic guide, narrow guide or a cylindrical guide.

4. Profiling installation according to Claim 2 or 3, where the adjustable upper clamping jaw (2a) is pressed onto the metal sheet (5) to be profiled and against the lower clamping jaw (3a) in a direction which is perpendicular to the metal sheet feeding direction by means of hydraulic, pneumatic or electromagnetic leverage.

5. Profiling installation according to one of the preceding Claims 1-4, the assemblies (2, 3) clamping the metal sheet from the top and from the bottom on both sides.

6. Profiling installation according to one of the preceding Claims 1-4, the assemblies (2, 3) clamping the metal sheet in an enclosing manner at one or both shanks (5a, 5b).

7. Profiling installation according to one of the preceding Claims 1-6, the assemblies (2, 3) in the frame (4) being passively entrained with the metal-sheet feed; or
the assemblies (2, 3) in the frame (4) being actively driven in the direction of the metal-sheet feed.

8. Profiling installation according to one of the preceding Claims 1-7, further comprising means for adjusting the clamping shoe (2b) to the profile of the metal sheet in width, height, shape or position during the profiling process.

9. Method for profiling a metal sheet (5) using the profiling installation according to Claim 1, the method comprising the following steps:
(1) clamping of the metal sheet, the two assemblies (2, 3) pressing the profile of the metal sheet from a resting position in a defined place, the force of pressure being greater than the deformation force of the clamping position and all degrees of freedom being blocked excepting the degree of freedom of the profiling direction so that a relative movement between the metal sheet and the retaining device is prevented;
(2) guiding of the clamped metal sheet during profiling with linear entrainment of the assemblies (2, 3) in the profiling direction so that they move as a unit together with the metal sheet to be profiled;
(3) release of the clamping of the entrained assemblies (2, 3) when the clamped position reaches a next rolling stand (7), and
(4) returning the assemblies (2, 3) to the initial or resting position.

10. Method according to Claim 9, where in the step of guiding the metal sheet (step 2) the assemblies (2, 3) are advanced as closely as possible to the forming rollers (6) while the metal sheet is clamped.

11. Method according to Claim 9 or 10, where in the step of clamping the metal sheet (step 1), the metal sheet is clamped on both sides from the top and from the bottom.

12. Method according to Claim 9 or 10, where in the step of clamping the metal sheet (step 1), the metal sheet is clamped in an enclosing manner at one or both shanks (5a, 5b).

13. Method according to one of the preceding Claims 9-12, where in the step of entraining the assemblies (2, 3) (step 2), the assemblies (2, 3) are passively entrained, or
where in the step of entraining the assemblies (2, 3) (step 2), the assemblies (2, 3) are actively driven in the direction of the metal-sheet feed.

14. Method according to one of the preceding Claims 9-13, where the clamping shoe (2b) can be adjusted in width, height, shape or position to the profile of the metal sheet during the profiling process.

## Revendications

1. Installation de profilage destinée au profilage à froid de profilés à froid ou à chaud à section transversale variable, avec un serre-flan (1) flexible, pour le serrage d'une tôle (5) à profiler, comprenant un agencement supérieur (2) et un agencement inférieur (3), montés dans un cadre (4), serrant la tôle (5) en un emplacement défini et étant déplaçables selon un degré de liberté, où
le serre-flan (1) flexible est disposé devant ou derrière un train de cylindre (7) de l'installation de profilage, les deux agencements (2, 3) étant montés avec une mobilité dans le cadre (4), par l'intermédiaire d'un guidage supérieur (2d) et d'un guidage inférieur (3d), de manière qu'ils se déplacent de manière synchrone vis-à-vis de l'avancement de la tôle, afin de bloquer l'ensemble des degrés de liberté, jusqu'au degré de liberté du dispositif de profilage.

2. Installation de profilage selon la revendication 1, dans laquelle
l'agencement supérieur (2) comprend une fixation (2c) et une mâchoire de serrage supérieure (2a) réglable avec un patin de serrage (2b) adaptable ; et
l'agencement inférieur (3) comprend une fixation (3c) et une mâchoire de serrage inférieure (3a) réglable.

3. Installation de profilage selon la revendication 1 ou 2, dans laquelle les guidages (2d, 3d) comprennent un guidage par rail, un guidage par galets, un guidage à queue d'aronde, un guidage par primes, un guidage étroit ou un guidage cylindrique.

4. Installation de profilage selon la revendication 2 ou 3, dans laquelle la mâchoire de serrage supérieure (2a) réglable est pressée, par l'intermédiaire d'une force de levier hydraulique, pneumatique ou électropneumatique, dans une direction perpendiculaire à un avancement de tôle, sur la tôle (5) à profiler et contre la mâchoire de serrage inférieure (3a).

5. Installation de profilage selon l'une des revendications 1 à 4 précédentes, les agencements (2, 3) serrant la tôle sur les deux côtés, par le dessus et par le dessous.

6. Installation de profilage selon l'une des revendications 1 à 4 précédentes, les agencements (2, 3) serrant la tôle en l'entourant, sur l'une ou les deux branches (5a, 5b).

7. Installation de profilage selon l'une des revendications 1 à 6 précédentes, les agencements (2, 3) montés dans le cadre (4) étant entraînés conjointement, de manière passive vis-à-vis de l'avancement de la tôle,
les agencements (2, 3) montés dans le cadre (4), étant entraînés de manière active en direction de l'avancement de la tôle.

8. Installation de profilage selon l'une des revendications 1 à 7 précédentes, comprenant en outre des moyens pour adapter, en largeur, hauteur, forme ou position, le patin de serrage (2b) au profil de la tôle pendant le processus de profilage.

9. Procédé de profilage d'une tôle (5) avec utilisation de l'installation de profilage selon la revendication 1, le procédé comprenant les étapes suivantes :
(1) serrage de la tôle, en ce que les deux agencements (2, 3), en partant d'une position initiale ou position de repos, pressent le profil de la tôle en un emplacement défini, la force de pressage étant supérieure à la force de déformation de l'emplacement de serrage, et l'ensemble des degrés de liberté, jusqu'au degré de liberté du dispositif de profilage, étant annulés, de manière à empêcher tout déplacement relatif entre la tôle et le serre-flan ;
(2) guidage de la tôle serrée pendant le profilage, avec guidage conjoint linéaire des agencements (2, 3) dans la direction de profil, afin qu'ils se déplacent conjointement, d'un tout, avec la tôle à profiler ;
(3) desserrement du serrage des agencements (2, 3) guidés conjointement, lorsque l'emplacement serré atteint un train de cylindre (7) immédiatement le suivant ; et
(4) replacement des agencements (2, 3) à la position initiale ou position de repos.

10. Procédé selon la revendication 9, dans lequel, à l'étape de guidage de la tôle (étape 2), les agencements (2, 3) sont amenés, avec serrage de la tôle, aussi près que possible des galets (6) formateurs.

11. Procédé selon la revendication 9 ou 10, dans lequel, à l'étape de serrage de la tôle (étape 1), la tôle est serrée sur les deux côtés, par le dessus et par le dessous.

12. Procédé selon la revendication 9 ou 10, dans lequel, à l'étape de serrage de la tôle (étape 1), la tôle est serrée, en l'entourant, sur l'une ou les deux branches (5a, 5b).

13. Procédé selon l'une quelconque des revendications 9 à 12 précédentes, dans lequel, à l'étape de guidage conjoint des agencements (2, 3) (étape 2), les agencements (2, 3) sont entraînés conjointement, de manière passive,
sachant que, à l'étape de guidage conjoint des agencements (2, 3) (étape 2), les agencements (2, 3) sont entraînés de manière active en direction de l'avancement de la tôle.

14. Procédé selon l'une quelconque des revendications 9 à 13 précédentes, dans lequel le patin de serrage (2b) peut être adapté, en largeur, hauteur, forme ou position, au profil de la tôle pendant le processus de profilage.
